# EUROPÄISCHE PATENTSCHRIFT

(11) **EP 0 572 908 B1**
(45) Veröffentlichungstag und Bekanntmachung des Hinweises auf die Patenterteilung: **06.03.1996**
(21) Anmeldenummer: 93108469.3
(22) Anmeldetag: 26.05.1993
(51) Int. Cl.: E02D 29/14

(54) **Schachtabdeckung**
Manholecover
Regard de chaussée

(30) Priorität: 03.06.1992 DE 4218194
(43) Veröffentlichungstag der Anmeldung: 08.12.1993
(73) Patentinhaber: KSB Aktiengesellschaft, D-67227 Frankenthal (DE)
(72) Erfinder: Behrens, Karl, W-2800 Bremen 1 (DE)

(56) Entgegenhaltungen:
- EP-A- 0 246 113
- CA-A- 1 101 820
- DE-U- 8 411 983
- US-A- 3 363 797

## Beschreibung

Die Erfindung betrifft eine Schachtabdeckung gemäß dem Oberbegriff des Hauptanspruches.

Es sind Pumpen- und Turbinenbauarten bekannt, die in druckdichte Schächte abgesetzt und dort betrieben werden. In den meisten Fällen sind druckdichte Schachtabdeckungen sowie entsprechend druckdichte Durchführungen für elektrische Leitungen notwendig.

Des weiteren sind im Bereich der Schachtöffnung, die gewöhnlich durch einen Deckel verschlossen wird, Vorrichtungen zur Befestigung von Ketten oder Seilen angebracht. Die letzteren sind fest mit dem abgesenkten Aggregat verbunden und ermöglichen ein leichtes Herausheben des Aggregates. Nach einem Öffnen des Schachtes kann ein äußeres Hebezeug direkt mit einem permanent am Aggregat befestigten Hebezeug verbunden werden. Eine schwierige Verbindung eines äußeren Hebezeuges mit dem Aggregat, beispielsweise unterhalb eines Flüssigkeitsspiegels, ist dann nicht mehr erforderlich.

Das DE-U-84 11 983 zeigt eine Lösung, bei der ein zweiteiliger Schachtdeckel Anwendung findet, wobei die Deckelteile unterschiedliche Größen aufweisen. Das kleinere, als Kreisabschnitt ausgebildete Deckelsegment bleibt für einfache Inspektionen mit dem Schacht verbunden und beinhaltet die Kabeldurchführung sowie eine Aufhängevorrichtung für ein mit dem Aggregat verbundenes Hebezeug. Falls das Aggregat aus dem Schacht herausgehoben werden soll, dann ist das Hebezeug ebenfalls relativ leicht zugänglich. Für bloße Kontrollzwecke kann das größere Deckelteil ohne Schwierigkeiten entfernt werden. Als nachteilig bei dieser Lösung hat sich gezeigt, daß bei einer unsachgemäßen Montage der beiden Deckelsegmente Undichtigkeiten im Bereich der Trennfuge auftreten können.

Eine andere bekannte Schachtabdeckung sieht einen Deckel mit einem separat zu verschließenden Mannloch vor. In der Nähe des Mannloches sind einzelne Durchführungen für elektrische Leitungen im Deckel angeordnet. Nachteilig bei dieser Lösung sind bei einem Herausheben der Maschine die Handhabungsprobleme mit den Leitungen und den Leitungsdurchführungen.

Der Erfindung liegt das Problem zugrunde, für druckbelastete Schächte, in denen elektrische Aggregate mit den zugehörigen Leitungen angeordnet sind, eine Schachtabdeckung zu entwickeln, welche zuverlässig abdichtet und für Kontrollzwecke sowie Montage- und Demontagezwecke einfach und sicher zu handhaben ist.

Mit der im Hauptanspruch enthaltenen Lösung ist eine besonders günstige Schachtabdeckung entwickelt worden. Die Aufnahme für die abdichtenden Leitungsdurchführungen ist gegenüber dem Schachtdeckel einfach und zuverlässig abdichtbar. Somit kann ein an deren Außenumfang dichtend anliegender einteiliger Schachtdeckel beispielsweise mit Hilfe eines O-Ringes einfach abgedichtet werden. Es sind auch andere bekannte Dichtelemente hierfür verwendbar. Die Abdichtung des Schachtdeckels auf der Schachtöffnung selbst kann mit üblichen zuverlässigen Flanschdichtungen erfolgen. Für Revisionszwecke genügt es, den Schachtdeckel an der Schachtöffnung und im Bereich der Aufnahme zu lösen, die Dichtung im Bereich der Aufnahme zu lösen bzw. zu entfernen und den Schachtdeckel mit der im Schachtdeckel befindlichen Öffnung über die aus der Aufnahme herausragenden Leitungen hinwegzubewegen. Die Aufnahme selbst bleibt mit dem Schacht verbunden. Damit liegt die Schachtöffnung frei und das die Schachtöffnung kreuzende Trägersystem mit der Aufnahme und den darin bzw. daran befestigten und dichtend angeordneten Leitungen ist frei zugänglich. Sollte für Revisionszwecke die Maschine aus dem Schacht gänzlich entfernt werden, so genügt es, ein äußeres Hebezeug direkt am Trägersystem angreifen zu lassen. In einem Arbeitsgang kann dann Träger, Leitungen und Maschine herausgehoben werden. Das bisher notwendige separate Hindurchfädeln der Leitungen durch ihre Durchführungen entfällt somit vollständig. Derartige Leitungen, die mitunter armdick ausgebildet sein können, sind in ihrer Handhabung äußerst unhandlich und sperrig. Somit stellt es eine erhebliche Montageerleichterung dar, wenn diese in unveränderter Position in der als Deckeldurchführung wirkenden Aufnahme verbleiben können.

Eine Ausgestaltung der Erfindung sieht vor, daß die Aufnahme als Rohrstück ausgebildet ist. Die aus dem Schacht herauszuführenden Leitungen werden alle innerhalb der einen beliebigen Querschnitt aufweisenden umgebenden Aufnahme angeordnet und darin mit bekannten Mitteln abgedichtet. Dabei kann es sich um das sogenannte Bradberg-Dichtungssystem oder andere Lösungen handeln. Gegenüber dem Schachtdeckel ist nur eine einzige Dichtungsstelle vorhanden, nämlich die Dichtung zwischen Aufnahme und Deckel. Dies bedeutet bei Inspektionen und eventuellen Demontagen eine erhebliche Zeitersparnis bei gleichzeitiger Erhöhung der Betriebssicherheit.

Gemäß den in den Ansprüchen 3 und 4 beschriebenen Ausgestaltungen ist das Trägersystem mit Aufhängevorrichtungen für außerhalb und/oder innerhalb des Schachtes befindliche Hebezeuge versehen. Somit genügt eine Anbindung eines äußeren Hebezeuges im Bereich der Schachtöffnung an den Aufhängevorrichtungen, um das Aggregat herauszuheben.

Nach einer weiteren Ausgestaltung ist die Aufhängevorrichtung als Spannvorrichtung ausgebildet. Damit kann das innerhalb des Schachtes befindliche Hebezeug und/oder die elektrischen Leitungen straff gespannt werden. Des weiteren ist es möglich, daran ein äußeres Hebezeug direkt anzuschlagen. Die Spannvorrichtung und das Trägersystem sind dann für das Gewicht der elektrischen Leitungen sowie deren Vorspannkräfte auszulegen. Das innerhalb des Schachtes strömende, häufig in einem verwirbelten Zustand befindliche Fördermedium kann somit keine Beschädigungen an den Leitungen bzw. dem Hebezeug bewirken, welche andernfalls durch Schlagen oder Pendeln entstehen würden.

Die Ansprüche 6 bis 10 beschreiben weitere vorteilhafte Anordnungen und Ausbildungen der Spannvorrichtung.

Ausführungsbeispiele der Erfindung sind in den Zeichnungen dargestellt und werden im folgenden näher beschrieben. Es zeigen die
- Fig. 1: einen Querschnitt durch die Schachtöffnung, die
- Fig. 2: eine Draufsicht auf die Schachtöffnung und die
- Fig. 3: einen Querschnitt durch die Schachtöffnung mit anderer Ausbildung der Spannvorrichtung.

In der Fig. 1 ist ein Schacht (1) gezeigt, der im Bereich seiner Schachtöffnung (2) mit einer Lagerung (3) für ein Trägersystem (4) ausgebildet ist. Neben der Lagerung (3) ist ein Flansch (5) angeordnet, auf dem ein - hier nicht dargestellter - Deckel dichtend befestigt wird. Lagerung (3) und Flansch (5) können auch als ein einteiliges Bauteil ausgebildet sein. Die schräg verlaufende Anlagefläche (6) zwischen Lagerung (3) und Trägersystem (4) bewirkt eine gute Zentrierung der aneinanderliegenden Teile. Es sind auch andere Formen der Auflage möglich.

Das Trägersystem (4) ist hier mit einer Aufhängevorrichtung (7) versehen, die aus zwei einfachen Querbohrungen besteht. Es können statt dessen auch andere bekannte Anschlagmittel als Aufhängevorrichtung Verwendung finden. Daran kann ein - hier schematisch dargestelltes - äußeres Hebezeug (8) angreifen. Auf seiner dem Schachtinnern zugewandten Seite, auch als Unterseite ansehbar, weist das Trägersystem eine Spannvorrichtung (9) auf. Damit verbunden ist ein Hebezeug (10), welches an einer innerhalb des Schachtes befindlichen - hier nicht dargestellten - Pumpe oder Turbine befestigt ist. Die elektrischen Leitungen (11, 12) werden innerhalb des Schachtes (1) durch Bandagen (13) zu einem Kabel gebündelt. Dieses kann dann auch mit dem inneren Hebezeug (10) verbunden werden, so daß die Spannvorrichtung (9) das innere Hebezeug (10) und die elektrischen Leitungen (11, 12) in einem Spannvorgang zu straffen vermag.

Mit dem Trägersystem (4) verbunden ist eine Aufnahme (14), durch welche die elektrischen Leitungen (11, 12) abgedichtet aus dem Schacht (1) herausgeführt werden. Innerhalb der Aufnahme (14) können bekannte Dichtungselemente zur Wanddurchführung von Leitungen angeordnet sein.

Für Demontagezwecke wird der Deckel von dem Flansch (5) gelöst und über die Aufnahme (14) hinweggehoben. Dabei werden die aus der Aufnahme (14) herausragenden elektrischen Leitungen (11, 12) durch ein im Deckel befindliches Loch für die Aufnahme geführt. Mit Hilfe eines am Trägersystem (4) angreifenden äußeren Hebezeug (8) kann dann das im Schacht befindliche Aggregat herausgehoben werden.

In der Fig. 2 ist die Draufsicht auf die Schachtöffnung (2) dargestellt. Durch das die Schachtöffnung (2) mittig schneidende Trägersystem (4) entstehen beiderseits des Trägersystems zwei gleich große Öffnungsquerschnitte. Es ist auch möglich, das Trägersystem (2) seitlich versetzt anzuordnen, um so eine einseitige größere Öffnung zu erhalten.

Das Trägersystem kann ein- oder mehrteilig ausgebildet sein. Dessen Abmessungen sind so zu wählen, daß es mit Sicherheit das Gewicht des abgesenkten Aggregates mit angebrachtem Hebezeug und Leitungen trägt. Die Aufnahme (14) wurde in diesem Beispiel mit rundem Querschnitt ausgebildet, wobei andere Querschnittsformen ebenfalls möglich sind. Der Querschnitt ist so groß gewählt, daß alle aus dem Schacht herauszuführenden Leitungen (11, 12) sowie eine druckdichte Leitungsdurchführung (15) darin Platz haben. Ein aufzusetzender Schachtdeckel kann dann in einfachster Weise am Flansch (5) und im Bereich der Aufnahme (14) abgedichtet werden.

Die Fig. 3 zeigt eine verschlossene Schachtöffnung. Der Schachtdeckel (16) dichtet in bekannter Weise am Flansch (5) ab. Mit einer dem Aufnahmequerschnitt entsprechenden Öffnung ist der Schachtdeckel (16) über die Aufnahme (14) gestülpt worden. Ein ebenfalls darüber gestülpter Flansch (17) preßt mit einer Schrägfläche einen Dichtungsring (18) dichtend gegen die Aufnahme (14). In diesem Beispiel ist die Spannvorrichtung (9) so ausgebildet, daß sie von der Oberseite des Trägersystems (4) aus bedient werden kann. Im Bereich der Trägerunterseite befindliche horizontal verlaufende Bohrungen können als horizontale Spannvorrichtung dienen. Ein darin einhängbares Seil könnte dann durch seitliche Versetzung das Hebezeug (10) spannen. Die Verwendung anderer als der gezeigten Spannvorrichtungen ist möglich.

## Patentansprüche

1. Schachtabdeckung, ein Deckel, eine Anfnahme und ein Trägersystem umfassend in druckdichter Ausführung eines Pumpenoder Turbinenaggregate aufnehmenden Schachtes (1) mit in der Schachtabdeckung angeordneten druckdichten Durchführungen (15) für elektrische Leitungen, **dadurch gekennzeichnet**, daß
- innerhalb der Schachtöffnung (2) eine Lagerung (6) eines die Schachtöffnung schneidenden Trägersystem (4) angeordnet ist,
- daß ein oder mehrere druckdichte Leitungsdurchführungen in einer Aufrahme (14) angeordnet sind,
- daß die Aufnahme mit dem Trägersystem verbunden ist
- daß das Trägersystem (4) mit ein oder mehreren Aufhängevorrichtungen (7, 19) versehen ist und
- daß ein die Schachtöffnung (2) verschließender Schachtdeckel (16) an der Schachtöffnung (2) und an der Aufnahme (14) dichtend anliegt.

2. Schachtabdeckung nach Anspruch 1, dadurch gekennzeichnet, daß die Aufnahme (14) als ein die Leitungsdurchführungen (15) umgebendes Rohrstück ausgebildet ist.

3. Schachtabdeckung nach Anspruch 1, dadurch gekennzeichnet, daß das Trägersystem (4) mit einer Aufhängevorrichtung (7) für ein von außen angreifbares Hebezeug (8) versehen ist.

4. Schachtabdeckung nach Anspruch 1, dadurch gekennzeichnet, daß das Trägersystem (4) mit einer Aufhängevorrichtung (19) für ein innerhalb des Schachtes (1) angeordnetes und mit der Maschine verbundenes Hebezeug (10) versehen ist.

5. Schachtabdeckung nach Anspruch 3, dadurch gekennzeichnet, daß die Aufhängevorrichtung (7) als Spannvorrichtung (9) ausgebildet ist.

6. Schachtabdeckung nach einem der Ansprüche 1 bis 5, dadurch gekennzeichnet, daß die Lagerung (3) mit einer Spannvorrichtung für das Trägersystem (4) versehen ist.

7. Schachtabdeckung nach einem der Ansprüche 1 bis 6, dadurch gekennzeichnet, daß der Schachtdeckel (16) mit einer Spannvorrichtung für das Trägersystem (4) versehen ist.

8. Schachtabdeckung nach einem der Ansprüche 1 bis 7, dadurch gekennzeichnet, daß das Trägersystem (4) mit einer Spannvorrichtung (9) versehen ist.

9. Schachtabdeckung nach einem der Ansprüche 1 bis 8, dadurch gekennzeichnet, daß die Spannvorrichtung (9) als höhenverstellbares Bauelement ausgebildet ist.

10. Schachtabdeckung nach einem der Ansprüche 1 bis 8, dadurch gekennzeichnet, daß die Spannvorrichtung (9) als horizontal verstellbares Bauelement ausgebildet ist.

## Claims

1. A covering means adapted for an upright passage and comprising a cover, a receiving means and a carrier system, said upright passage (1) being pressure tight in design and accommodating pump or turbine devices, including pressure tight leadthrough bushings (15), arranged in the passage covering means, for electrical leads, characterized in that
- a bearer means (6) for a carrier system (4) intersecting the passage opening is arranged within the passage opening (2),
- that one or more pressure tight lead leadthrough bushings are arranged in a receiving means (14)
- that the receiving means is connected with the carrier system,
- that the carrier system (4) is provided with one or more suspension devices (7 and 19), and
- that a passage cover (16) closing the passage opening (2) is in sealing engagement with the passage opening (2) and the receiving means (14).

2. The upright passage covering means as claimed in claim 1, characterized in that the receiving means (14) is designed in the form of a tubular member surrounding the leadthrough bushings (15) for the electrical leads.

3. The upright passage covering means as claimed in claim 1, characterized in that the carrier system (4) is provided with a suspension device (7) for a lifting means (8) accessible from the outside.

4. The upright passage covering means as claimed in claim 1, characterized in that the carrier system (4) is provided with a suspension device (19) for a lifting means (10) arranged within the passage (1) and connected with the machine.

5. The upright passage covering means as claimed in claim 3, characterized in that the suspension means (7) is designed in the form of a clamping device (9).

6. The upright passage covering means as claimed in any one of the claims 1 through 5, characterized in that the bearer means (3) is provided with a clamping device for the carrier system (4).

7. The upright passage covering means as claimed in any one of the claims 1 through 6, characterized in that the passage cover (16) is provided with a clamping device for the carrier system (4).

8. The upright passage covering means as claimed in any one of the claims 1 through 7, characterized in that the carrier system (4) is provided with a clamping device (9).

9. The upright passage covering means as claimed in any one of the claims 1 through 8, characterized in that the clamping device (9) is designed in the form of a vertically adjustable component.

10. The upright passage covering means as claimed in any one of the claims 1 through 8, characterized in that the clamping device (9) is designed in the form of a horizontally adjustable component.

## Revendications

1. Dispositif de fermeture de puits, comprenant un couvercle, un logement et un système de poutre, dans une version étanche d'un puits (1) pouvant loger un groupe moto-pompe ou un groupe de turbines avec des traversées (15) étanches disposées dans le dispositif de fermeture du puits pour le passage de lignes électriques, caractérisé par le fait
- qu'un logement (6) d'un système de poutres (4) coupant l'ouverture du puits (2) est situé à l'intérieur de celui-ci,
- qu'une ou plusieurs traversées de lignes électriques étanches sont placées dans un logement (14).
- que le logement est relié au système de poutres,
- que le système de poutres (4) est muni d'un ou de plusieurs dispositifs de suspension (7, 19) et
- qu'un couvercle (16) fermant l'ouverture du puits (2) adhère de manière étanche à l'ouverture (2) et au logement (14).

2. Dispositif de fermeture de puits selon la revendication 1, caractérisé par le fait, que le logement (14) a la forme d'un tube entourant les traversées de lignes électriques.

3. Dispositif de fermeture de puits selon la revendication 1, caractérisé par le fait, que le système de poutres (4) est muni d'un dispositif de suspension (7) pour un engin de levage (8) opérant de l'extérieur.

4. Dispositif de fermeture de puits selon la revendication 1, caractérisé par le fait que le système de poutres (4) est muni d'un dispositif de suspension (19) pour un engin de levage (10) placé à l'intérieur du puis (1) et relié au moteur.

5. Dispositif de fermeture de puits selon la revendication 3, caractérisé par le fait, que le dispositif de suspension (7) a la forme d'un dispositif de fixation (9).

6. Dispositif de fermeture de puits selon l'une des revendications 1 à 5, caractérisé par le fait, que le logement (3) est muni d'un dispositif de fixation pour le système de poutres (4).

7. Dispositif de fermeture de puits selon l'une des revendications 1 à 6, caractérisé par le fait, que le couvercle du puits (16) est muni d'un dispositif de fixation pour le système de poutres (4).

8. Dispositif de fermeture de puits selon l'une des revendications 1 à 7, caractérisé par le fait, que le système de poutres (4) est muni d'un dispositif de fixation (9).

9. Dispositif de fermeture de puits selon l'une des revendications 1 à 8, caractérisé par le fait que le dispositif de fixation (9) a la forme d'un élément de construction règlable en hauteur.

10. Dispositif de fermeture de puits selon l'une des revendications 1 à 8, caractérisé par le fait, que le dispositif de fixation (9) a la forme d'un élément de construction réglable en largeur.
